# EUROPÄISCHE PATENTSCHRIFT

(11) **EP 1 988 043 B1**
(45) Veröffentlichungstag und Bekanntmachung des Hinweises auf die Patenterteilung: **29.02.2012**
(21) Anmeldenummer: 07008857.0
(22) Anmeldetag: 02.05.2007
(51) Int. Cl.: B65H 45/20

(54) **Verfahren un Vorrichtung zum Vorfalten einer Materialbahn**
Process and apparatus for the pre-folding of a web
Procédé et appareil pour le prépliage d'une bande

(43) Veröffentlichungstag der Anmeldung: 05.11.2008
(73) Patentinhaber: SIM Automation GmbH & Co. KG, 37308 Heilbad Heiligenstadt (DE)
(72) Erfinder: Gerhardt, Peter Herr, 37115 Duderstadt (DE); Storre, Rüdiger Herr, 37176 Nörten-Hardenberg (DE); Thurner, Peter Herr, 37081 Göttingen (DE); Stollberg, Urban Herr, 37136 Seulingen (DE)
(74) Vertreter: Albrecht, Rainer Harald

(56) Entgegenhaltungen:
- DE-A1- 2 311 495
- DE-A1- 3 240 627
- DE-A1- 19 603 076
- US-A- 2 815 205
- US-A- 3 684 275

## Beschreibung

Die Erfindung betrifft ein Verfahren zum Vorfalten einer Materialbahn, wobei die Materialbahn in Bahnlängsrichtung bewegt wird und wobei gleichmäßig beabstandete Falzbereiche der Materialbahn wechselseitig in eine erste und eine gegenläufige zweite Richtung aus der Bahnebene rausbewegt und jeweils mit einer quer zur Bahnlängsrichtung verlaufenden Falzlinie versehen werden. Die Materialbahn ist aus einem steifen, schwer zu faltenden Material, so dass ein Vorfalten erforderlich ist. Eine derartige Bahn kann beispielsweise im Wesentlichen ebene Verpackungsstücke aufweisen, die zwischen einer Trägerschicht und einer Deckschicht geschützt angeordnet sind, wobei die Deckschicht und die Trägerschicht in den Bereichen zwischen den Verpackungsstücken miteinander verbunden sind. Um eine Vielzahl der zwischen der Trägerschicht und der Deckschicht angeordneten Verpackungsstücke für einen Benutzer Platz sparend bereit zu halten, soll die Materialbahn häufig in eine Zickzackform gelegt werden. Da die beschriebene Materialbahn in den versiegelten Bereichen zwischen den Verpackungsstücken steif ist, ist ein direktes Falten ohne eine Beschädigung der Trägerschicht oder der Deckschicht nicht ohne weiteres möglich.

Eine Vorrichtung zum Vorfalten einer Materialbahn ist aus der Druckschrift DE 2 311 495 A1 bekannt, wobei eine mehrlagige Materialbahn durch eine Falzstation geführt wird. An gleichmäßig beabstandeten Falzbereichen wird die Materialbahn wechselweise in eine erste und eine gegenläufige zweite Richtung von einem Schwert aus der Bahnebene herausbewegt und unter Bildung einer Schlaufe in eine zugeordnete Klammer eingeschoben. Durch das Einschieben der Falzbereiche in die Klammer wird eine Falzlinie gebildet, wobei die Materialbahn aufgrund der wirkenden Scherkräfte stark beansprucht und zerstört werden kann. Die beschriebene Vorrichtung ist lediglich für Materialbahnen geeignet, die eine hohe Festigkeit aufweisen.

In US 2,815,205 ist eine Maschine zum Falten von Papier offenbart, wobei oberhalb und unterhalb der Papierbahn wird jeweils von zwei starren Werkblöcken jeweils ein Spalt ausgebildet, in dem die Papierbahn zum Einbringen eines Knickes oder einer Falz gestoßen wird. Aus DE 196 03 076 sind Prägestempel bekannt, mit denen eine Materialbahn alterierend oberseitig und unterseitig zur Ausbildung einer Falte beaufschlagt wird. Darüber hinaus betrifft DE 32 40 627 A1 eine Vorrichtung zur Falzbildung bei einer Materialbahn, wobei oberhalb und unterhalb der Materialbahn jeweils ein Spalt bildendes Rollenpaar angeordnet ist. Die Materialbahn wird dann abwechselnd in den oberhalb und unterhalb angeordneten Spalt zur Falzbildung eingestoßen.

Vor diesem Hintergrund liegt der Erfindung die Aufgabe zugrunde ein Verfahren anzugeben, welches bei einer steifen Materialbahn ein Vorfalten mit einer geringen Belastung ermöglicht. Insbesondere soll bei einer mehrschichtigen Materialbahn eine Beschädigung der einzelnen Schichten sicher vermieden werden.

Ausgehend von einem Verfahren mit den eingangs beschriebenen Merkmalen wird die Aufgabe erfindungsgemäß durch ein Verfahren zum Vorfalten einer Materialbahn, die eine Trägerschicht, auf die Trägerschicht aufgelegte Verpackungsstücke und eine die Verpackungsstücke herum mit der Trägerschicht verbundene Deckschicht aufweist, gelöst, wobei die Materialbahn in Bahnlängsrichtung bewegt wird, wobei gleichmäßig beabstandete Falzbereiche der Materialbahn wechselweise in eine erste und eine gegenläufige zweite Richtung aus der Bahnebene herausbewegt und zur Erzeugung einer quer zur Bahnlängsrichtung verlaufenden Falzlinie jeweils in einem Spalt einer Klemmvorrichtung gebracht werden, wobei die Falzlinien ohne Durchtrennung der Trägerschicht und der Deckschicht zwischen den Verpackungsstücken durch einen im Wesentlichen entlang der Vortriebsrichtung der Materialbahn wirkende Schließbewegung der Klemmvorrichtung gebildet werden. Durch das Bewegen der Falzbereiche aus der Ebene der Materialbahn wird eine Schlaufe gebildet, wobei dann die Klemmvorrichtung seitlich auf diese Schlaufe wirkt. Sowohl Scherspannungen als auch übermäßige Zugspannungen können bei dem Vorfalten durch die Erzeugung der Falzlinie vermieden werden. Zweckmäßigerweise ruht die Materialbahn während der Bildung einer Falzlinie und wird dann nach Öffnung der Klemmvorrichtung taktweise weiterbewegt.

Um eine genaue und nachprüfbare Bewegung der Materialbahn zu ermöglichen, kann der Bahnlauf anhand von Rapportmarken oder Rapportstanzungen der Materialbahn gesteuert werden.

In einer bevorzugten Ausgestaltung der Erfindung ist vorgesehen, dass die Materialbahn Schwächungslinien oder Perforationen aufweist, so dass einzelne Abschnitte abtrennbar sind. Die Schwächungslinien oder Perforationen werden dabei zweckmäßigerweise vor dem Erzeugen der Falzlinien in den Falzbereichen der Materialbahn gebildet, wodurch auch das Vorfalten erleichtert wird.

In der Ausgestaltung des erfindungsgemäßen Verfahrens ist vorgesehen, dass die Materialbahn eine Trägerschicht, auf die Trägerschicht aufgelegte Verpackungsstücke, beispielsweise Filterpapiere, und eine Deckschicht, die um die Verpackungsstücke herum mit der Trägerschicht verbunden ist, aufweist, wobei die Falzlinien zwischen den Verpackungssttlcken gebildet werden. Das wechselseitige Falzen der Materialbahn soll dabei so durchgeführt werden, dass weder die Deckschicht noch die Trägerschicht durchtrennt werden, da ansonsten ein optimaler Schutz der Verpackungsstücke nicht mehr gewährleistet ist.

Gegenstand der Erfindung ist auch eine Vorrichtung zum Vorfalten einer Materialbahn mit einer Falzstation, die eine Trägerplatte, eine in Bahnlängsrichtung verlaufende Bahnführung und zwei entgegengesetzt wirkende, quer zur Bahnführung angeordnete Falzeinheiten aufweist, wobei die Falzeinheiten jeweils eine Klemmvorrichtung mit zumindest einer Klemmbacke und ein Schwert, mit dem Falzbereich in der Materialbahn in einen Spalt der Klemmvorrichtung einführbar sind, aufweist, und wobei die Klemmback zur Erzeugung von Falzlinien der Materialbahn bewegbar ist, wobei die Klemmbacke entlang der Vortriebsrichtung der Materialbahn bewegbar ist, wobei die Falzlinie durch eine Schließbewegung der Klemmvorrichtung bildbar ist, wobei die Falzeinheit in Bahnlängsrichtung zueinander versetzt angeordnet sind und wobei in Laufrichtung der Materialbahn vor der Falzstation eine als Registerwalzenanordnung ausgebildete Bahnspeicher angeordnet ist. Die Ausgestaltung der Klemmvorrichtung ist im Rahmen der Erfindung nicht eingeschränkt, wobei die Klemmbewegung zur Erzeugung einer Falzlinie derart erfolgt, dass auf eine durch eine Zustellbewegung des Schwertes gebildete Schlaufe seitlich eingewirkt wird, so dass keine starken Scher- oder Zugkräfte an der Materialbahn auftreten. Bei einer bezüglich der Materialbahn senkrechten oder im Wesentlichen senkrechten Bewegungsrichtung des Schwertes erfolgt dann die Zustellbewegung der zumindest einen Klemmbacke in etwa entlang der Vortriebsrichtung der Materialbahn. Die Klemmeinrichtung kann ohne Einschränkung aus zwei bewegbar geführten Klemmbacken, einer bewegbaren und einer feststehenden Klemmbacke oder auch einer bewegbaren Klemmbacke und einer zugeordneten Anschlagfläche der Trägerplatte gebildet sein.

Um die bei dem Falzen des Falzbereiches der Materialbahn gebildete Schlaufe ohne eine große Zugbelastung der Materialbahn ausgleichen zu können, ist vorzugsweise ein Bahnspeicher, beispielsweise eine Registerwalzenanordnung, unmittelbar vor und hinter der Falzstation angeordnet. Um auch bei dem Weitertransport der Materialbahn nach dem Öffnen einer der Klemmvorrichtung nach dem Erzeugen einer Falzlinie eine Beschädigung der Materialbahn durch ein Hängenbleiben in der Klemmvorrichtung zu vermeiden, kann ein Auswurfelement vorgesehen sein, welches die Falzbereiche aus der Klemmvorrichtung schiebt.

Für den taktweisen Vortrieb der Materialbahn ist in einer bevorzugten Ausgestaltung der Erfindung vor und/oder hinter der Falzstation eine Vortriebseinheit vorgesehen. Die beweglichen Teile der Falzstation können bevorzugt hydraulisch oder pneumatisch angetrieben sein, wobei im Rahmen einer solchen Ausgestaltung besonders schnelle und präzise Bewegungen ermöglicht werden. Die Taktrate zur Erzeugung der Falzlinien ist im Rahmen der vorliegenden Erfindung vorzugsweise größer als 25 Takte pro Minute, besonders bevorzugt größer oder gleich 40 Takte pro Minute. Die Erfindung wird im Folgenden anhand einer lediglich ein Ausführungsbeispiel darstellenden Zeichnung erläutert. Es zeigen schematisch:
- Fig.1: eine Vorrichtung zum wechselseitigen Vorfalten einer Material- bahn,
- Fig. 2a: die zugeführte Materialbahn im ungefalteten Zustand,
- Fig. 2b: ein Paket mit in Zickzackform aufeinander gefalteten Abschnitten der Materialbahn,
- Fig. 3: eine Falzstation zum Vorfalten der Materialbahn.

Fig. 1 zeigt eine Vorrichtung zum Vorfalten einer Materialbahn 1. Die Vorrichtung weist eine Station 2 zur Erzeugung von Schwächungslinien, eine Falzstation 3 zum Vorfalten der Materialbahn 1, einen als Registerwalzenanordnung ausgebildeten Bahnspeicher 4 und einen Rollenvorschub 5 zum Vortrieb der Materialbahn 1 auf.

Die ungefaltete Materialbahn 1 ist in der Fig. 2a dargestellt und besteht aus einer Trägerschicht 11, auf die Trägerschicht 11 aufgelegten Filterpapieren 12 und einer Deckschicht 13 aus einer Polyethylenfolie, die um die Filterpapiere 12 herum mit der Trägerschicht 11 aus Papier verbunden ist. Die Materialbahn 1 soll zwischen den einzelnen Filterpapieren 12 gefaltet werden, damit Abschnitte 7 mit jeweils einem Filterpapier 12 abgetrennt werden können. In dem dargestellten Ausführungsbeispiel weist die Trägerschicht 11 eine Dicke von etwa 80 µm und die Polyethylenfolie der Deckschicht 13 eine Dicke von etwa 50 µm auf. Die Breite der Materialbahn 1 beträgt 80 mm und die Länge der zu faltenden Abschnitte 7 75 mm. Da zwischen den Filterpapieren 12 die Deckschicht 13 mit der Trägerschicht 11 versiegelt ist, ist die Materialbahn 1 in diesen Bereichen vergleichsweise steif und damit schwer zu falten, so dass ein Vorfalten erforderlich ist. Die Filterpapiere 12 können beispielsweise für laboranalytische Zwecke bestimmt sein, weshalb bei dem Vorfalten und dem nachgelagerten Faltvorgang die Trägerschicht 11 und die Deckschicht 13 nicht beschädigt werden dürfen, da ansonsten eine Verschmutzung auftreten kann und eine Keimfreiheit der Filterpapiere 12 nicht mehr gewährleistet ist. Zur Kontrolle des Bahnlaufes sind die zu faltenden Abschnitte 7 jeweils mit Rapportstanzungen 14 versehen, die optisch erfasst werden. Fig. 2b zeigt ein Paket 9 von mehreren in Zickzackform gefalteten Abschnitten 7 der Materialbahn 1, die beispielsweise in einem Spender an einen Benutzer geliefert werden können.

Die Materialbahn 1 durchläuft zunächst die Station 2 zur Erzeugung einer Schwächungslinie. Die Schwächungslinie kann beispielsweise nach Art einer Perforation gebildet sein, wobei jedoch die Trägerschicht 11 und/oder die Deckschicht 13 lediglich abschnittsweise angeritzt oder eingekerbt und nicht, wie bei einer Perforation üblich, durchschnitten werden. Die Materialbahn 1 wird dann über einen Rollenvorschub 5 und einen Bahnspeicher 4 zum Vorfalten in einer Falzstation 3 geführt. Die Falzstation 3 weist eine Trägerplatte 16, eine in Bahnlängsrichtung verlaufende Bahnführung 17 und zwei entgegengesetzt wirkende, quer zur Bahnführung 17 angeordnete Falzeinheiten 18 auf. Die in Bahnlängsrichtung versetzt angeordneten Falzeinheiten 18 umfassen jeweils eine Klemmvorrichtung 19 mit einer Klemmbacke 20 und ein Schwert 21, mit dem ein Falzbereich 22 der Materialbahn 1 unter Bildung einer Schlaufe in einen zwischen der Klemmbacke 20 und einer Anschlagfläche 24 der Trägerplatte 16 gebildeten Spalt 25 einführbar sind, wobei die Klemmbacke 20 dann zur Erzeugung von Falzlinien der Materialbahn 1 durch eine Schließwirkung der Klemmvorrichtung 19 in Richtung der gebildeten Schlaufe zugestellt wird. Der Vortrieb der Materialbahn 1 und das wechselseitige Erzeugen von Falzlinien in den Falzbereichen 22 erfolgt taktweise mit einer Taktrate von bis zu 40 Takten pro Minute oder mehr. Da die Falzbereiche 22 zur Erzeugung der Falzlinien unter Bildung einer Schlaufe aus der Bahnebene herausbewegt werden, ist ein Längenausgleich erforderlich, der durch den vorgelagerten Bahnspeicher 4 ermöglicht wird. Die Schwerter 21 und die Spalte 25 sind senkrecht zu der Laufrichtung der Materialbahn 1 angeordnet. Da bei dem Falzen die Klemmbacke 20 der Klemmvorrichtung 19 seitlich auf die von dem Schwert 21 eingeschobene Materialbahn 1 wirkt, treten nur vergleichsweise geringe Belastungen der Materialbahn 1 auf, so dass die Trägerschicht 11 und die Deckschicht 13 bei der Bildung der Falzlinie nicht durchtrennt werden. Um auch bei dem weiteren Transport der Materialbahn 1 eine große Zugbelastung zu vermeiden, ist ein Auswurfschwert als Auswurfelement 26 vorgesehen, welches nach dem Öffnen der Klemmvorrichtung den Falzbereich 22 der Materialbahn 1 aus dem sich öffnenden Spalt 25 herausschiebt.

Erfindungsgemäß kann die Materialbahn 1 an den steifen Bereichen zwischen den einzelnen Filterpapieren 12 präzise vorgefaltet werden. Nach dem Vorfalten kann die Materialbahn 1 auf unterschiedliche Weise gefaltet werden. Je nach Ausgestaltung und Steifheit der Materialbahn 1 kann es ausreichend sein, wenn diese einfach zusammengeschoben wird. Des Weiteren können nach dem Vorfalten auch verschiedene in der Praxis bekannte Falteinrichtungen ohne Einschränkung eingesetzt werden.

## Patentansprüche

1. Verfahren zum Vorfalten einer Materialbahn (9), die eine Trägerschicht (11), auf die Trägerschicht (11) aufgelegte Verpackungsstücke (12) und eine um die Verpackungsstücke (12) herum mit der Trägerschicht (11) verbundene Deckschicht (13) aufweist,
wobei die Materialbahn (1) in Bahnlängsrichtung bewegt wird,
wobei gleichmäßig beabstandete Falzbereiche (22) der Materialbahn (1) wechselweise in eine erste und eine gegenläufige zweite Richtung aus der Bahnebene heraus bewegt und zur Erzeugung einer quer zur Bahnlängsrichtung verlaufenden Falzlinie jeweils in einen Spalt (25) einer Klemmvorrichtung (19) gebracht werden,
wobei die Falzlinien ohne Durchtrennung der Trägerschicht (11) und der Deckschicht (13) zwischen den Verpackungsstücken durch eine im Wesentlichen entlang der Vortriebsrichtung der Materialbahn wirkende Schließbewegung der Klemmvorrichtung (19) gebildet werden.

2. Verfahren nach Anspruch 1, wobei die Materialbahn (1) taktweise in Bahnlängsrichtung bewegt wird.

3. Verfahren nach Anspruch 1 oder 2, wobei der Bahnlauf anhand von Rapportmarken oder Rapportstanzungen (14) der Materialbahn (1) gesteuert wird.

4. Verfahren nach einem der Ansprüche 1 bis 3, wobei die Falzbereiche (22) vor dem Erzeugen der Falzlinie jeweils mit einer Schwächungslinie versehen werden.

5. Vorrichtung zum Vorfalten einer Materialbahn (1) mit einer Falzstation (3), die eine Trägerplatte (16), eine in Bahnlängsrichtung verlaufende Bahnführung (17) und zwei entgegengesetzt wirkende, quer zur Bahnführung (17) angeordnete Falzeinheiten (18) aufweist,
wobei die Falzeinheiten (18) jeweils eine Klemmvorrichtung (19) mit zumindest einer Klemmbacke (20) und ein Schwert (21), mit dem Falzbereiche der Materialbahn (1) in einen Spalt (25) der Klemmvorrichtung (19) einführbar sind, aufweist, und
wobei die Klemmbacke (20) zur Erzeugung von Falzlinien der Materialbahn (1) bewegbar ist,
**dadurch gekennzeichnet, dass** die Klemmbacke (20) entlang der Vortriebsrichtung der Materialbahn (1) bewegbar ist, dass die Falzlinie durch eine Schließbewegung der Klemmvorrichtung (19) bildbar ist, dass die Falzeinheiten (18) in Bahnlängsrichtung zueinander versetzt angeordnet sind und dass in Laufrichtung der Materialbahn (1) vor der Falzstation (3) ein als Registerwalzenanordnung ausgebildeter Bahnspeicher (4) angeordnet ist.

6. Vorrichtung nach Anspruch 5, **dadurch gekennzeichnet, dass** vor und/oder hinter der Falzstation (3) eine Vortriebseinheit für eine taktweise Bewegung der Materialbahn (1) vorgesehen ist.

7. Vorrichtung nach Anspruch 5 oder 6, **dadurch gekennzeichnet, dass** die Falzeinheften (3) zum Auswurf der Falzbereiche nach dem Falzen jeweils ein Auswurfelement (26) aufweisen.

8. Vorrichtung nach einem der Ansprüche 5 bis 7, **dadurch gekennzeichnet, dass** die Schwerter (21) und/oder die zumindest eine Klemmbacke (20) hydraulisch oder pneumatisch angetrieben sind.

9. Vorrichtung nach einem der Ansprüche 5 bis 8, **dadurch gekennzeichnet, dass** die Taktrate zur Erzeugung der Falzlinien größer als 25 Takte pro Minute, vorzugsweise größer oder gleich 40 Takte pro Minute ist.

## Claims

1. A method of pre-folding a web of material (1) which has a carrier layer (11), packing members (12) laid on the carrier layer (11) and a covering layer (13) connected to the carrier layer (11) around the packing members (12),
wherein the web of material (1) is moved in the longitudinal direction of the web,
wherein uniformly spaced folding regions (22) of the web of material (1) are moved alternately in a first direction and in an opposite second direction out of the plane of the web and are moved in each case into a gap (25) in a clamping apparatus (19) in order to produce a fold line extending transversely to the longitudinal direction of the web,
wherein the fold lines are formed without separation of the carrier layer (11) and the covering layer (13) between the packing members by a closing movement of the clamping apparatus (19) acting essentially along the direction of advance of the web of material.

2. A method according to Claim 1, wherein the web of material (1) is moved in the longitudinal direction of the web in a clock-timed manner.

3. A method according to Claim 1 or 2, wherein the run of the web is controlled with reference to repeated-pattern markings or repeated-pattern stampings (14) on the web of material (1).

4. A method according to any one of Claims 1 to 3, wherein the fold regions (22) are provided in each case with a line of weakening before the production of the fold line.

5. An apparatus for pre-folding a web of material (1) with a folding station (3), which has a carrier plate (16), a web guide (17) extending in the longitudinal direction of the web and two folding units (18) acting in an opposed manner and arranged transversely to the web guide (17),
wherein the folding units (18) have in each case a clamping apparatus (19) with at least one clamping jaw (20) and a blade (21) with which fold regions of the web of material (1) are capable of being introduced into a gap (25) in the clamping apparatus (19), and
wherein the clamping jaw (20) is capable of being moved in order to produce fold lines of the web of material (1),
**characterized in that** the clamping jaw (20) is capable of being moved along the direction of advance of the web of material (1), the fold line is capable of being formed by a closing movement of the clamping apparatus (19), the folding units (18) are arranged offset with respect to each other in the longitudinal direction of the web, and a web store (4) designed in the form of a register roller arrangement is arranged upstream of the folding station (3) in the run direction of the web of material (1).

6. An apparatus according to Claim 5, **characterized in that** an advancing unit for a clock-timed movement of the web of material (1) is provided upstream and/or downstream of the folding station (3).

7. An apparatus according to Claim 5 or 6, **characterized in that** the folding units (3) have one ejection element (26) in each case for the ejection of the folding regions after the folding.

8. An apparatus according to any one of Claims 5 to 7, **characterized in that** the blades (21) and/or the at least one clamping jaw (20) are driven in an hydraulic or pneumatic manner.

9. An apparatus according to any one of Claims 5 to 8, **characterized in that** the clock rate for producing the fold lines is more than 25 cycles per minute, preferably more than or equal to 40 cycles per minute.

## Revendications

1. Procédé pour le pré-pliage d'une bande de matériau (1), qui présente une couche support (11), des parties d'emballage (12) posées sur la couche support (11) et une couche de recouvrement (13) reliée à la couche support (11) autour des parties d'emballage (12),
la bande de matériau (1) étant déplacée dans le sens longitudinal de la bande,
des zones de pliage (22) espacées de façon uniforme de la bande de matériau (1) étant déplacées alternativement dans une première direction et une seconde direction opposée à partir du plan de bande et étant amenées à chaque fois dans une fente (25) d'un système de serrage (19) pour générer une ligne de pliage agencée transversalement à la direction longitudinale de la bande,
les lignes de pliage étant formées sans séparation de la couche support (11) et de la couche de recouvrement (13) entre les parties d'emballage par un mouvement de fermeture du dispositif de serrage (19) agissant essentiellement le long de la direction d'avancement de la bande de matériau.

2. Procédé selon la revendication 1, la bande de matériau (1) étant déplacée par cycle dans le sens longitudinal de la bande.

3. Procédé selon la revendication 1 ou 2, le déroulement de la bande étant commandé à l'aide de repères de rapport ou de découpages de rapport (14) de la bande de matériau (1).

4. Procédé selon l'une des revendications 1 à 3, les zones de pliage (22) étant dotées à chaque fois d'une ligne d'affaiblissement avant la génération de la ligne de pliage.

5. Dispositif pour le pré-pliage d'une bande de matériau (1) doté d'une station de pliage (3), qui présente une plaque support (16), un guide de bande (17) agencé dans le sens longitudinal de la bande et deux unités de pliage (18) agissant dans le sens opposé et disposées transversalement au guide de bande (17),
les unités de pliage (18) présentant chacune un dispositif de serrage (19) avec au moins une mâchoire de serrage (20) et une lame (21), avec laquelle des zones de pliage de la bande de matériau (1) peuvent être introduites dans une fente (25) du dispositif de serrage (19),
la mâchoire de serrage (20) étant déplacée pour générer des lignes de pliage de la bande de matériau (1)
**caractérisé en ce que** la mâchoire de serrage (20) est déplacée le long du sens d'avancement de la bande de matériau (1), **en ce que** la ligne de pliage peut être formée par un mouvement de fermeture du dispositif de serrage (19), **en ce que** les unités de pliage (18) sont disposées de façon décalée les unes par rapport aux autres dans le sens longitudinal de la bande et **en ce que**, dans le sens de marche de la bande de matériau (1), un accumulateur de bande (4) conçu comme dispositif de rouleaux à registre est disposé en amont de la station de pliage (3).

6. Dispositif selon la revendication 5, **caractérisé en ce qu'**une unité d'avancement pour un déplacement par cycle de la bande de matériau (1) est prévue en amont et/ou en aval de la station de pliage (3).

7. Dispositif selon la revendication 5 ou 6, **caractérisé en ce que** les unités de pliage (3) présentent chacune un élément d'éjection (26) pour l'éjection des zones de pliage après le pliage.

8. Dispositif selon l'une des revendications 5 à 7, **caractérisé en ce que** les lames (21) et/ou la au moins une mâchoire de serrage (20) est/sont entrainée(s) de façon hydraulique ou pneumatique.

9. Dispositif selon l'une des revendications 5 à 8, **caractérisé en ce que** la cadence de cycle destinée à générer les lignes de pliage est supérieure à 25 cycles par minute, de préférence supérieure ou égale à 40 cycles par minute.
